# EUROPÄISCHE PATENTSCHRIFT

(11) **EP 0 363 833 B1**
(45) Veröffentlichungstag und Bekanntmachung des Hinweises auf die Patenterteilung: **19.05.1993**
(21) Anmeldenummer: 89118551.4
(22) Anmeldetag: 06.10.1989
(51) Int. Cl.: A47C 3/026

(54) **Sessel oder Stuhl, insbesondere Bürosessel oder -stuhl**
Chair, especially an office chair
Chaise, en particulier chaise de bureau

(30) Priorität: 14.10.1988 DE 3835003
(43) Veröffentlichungstag der Anmeldung: 18.04.1990
(73) Patentinhaber: Kuhn, Günther, D-66538 Neunkirchen (DE); Kuhn, Ullrich, D-66564 Ottweiler (DE)
(72) Erfinder: Kuhn, Günther, D-66538 Neunkirchen (DE); Kuhn, Ullrich, D-66564 Ottweiler (DE)
(74) Vertreter: Bernhardt, Winfrid, Dr.-Ing.

(56) Entgegenhaltungen:
- GB-A- 2 195 238

## Beschreibung

Die Erfindung betrifft einen Sessel oder Stuhl, insbesondere Bürosessel oder -stuhl, bei dem an einer mit einem Fuß versehenen Säule eine Trageinrichtung für einen Sitz und eine Lehne starr befestigt ist, die mit dem, unmittelbar starr auf der Trageinrichtung angeordneten, Sitz über ein räumlich zwischen dem Sitz und der Lehne angeordnetes Gelenk verbunden und ferner von der Trageinrichtung aus über Zwischenglieder, deren letztes eine starr am unteren Ende der Lehne angeordnete Konsole ist, derart gestützt ist, daß sie gegen die Kraft einer Torsionsfedereinheit nach hinten verschwenkbar und in verschiedenen Stellungen arretierbar ist, wobei zwischen der Trageinrichtung und einem bei Verschwenkung der Lehne sich gegenüber der Trageinrichtung bewegenden Glied ein Bewegungsdämpfer angeordnet ist.
Ein solcher Sessel oder Stuhl, gemäß dem Oberbegriff des Anspruchs 1, ist aus dem deutschen Gebrauchsmuster 86 25 711 bekannt. Die Zahl der zueinander beweglichen Glieder beträgt bei der bekannten Konstruktion fünf, die Zahl der Gelenke sechs. Eine Konstruktion mit fünf zueinander beweglichen Gliedern und fünf Gelenken ist bekannt aus der GB-PS 2 195 238.

Der Erfindung liegt die Aufgabe zugrunde, einen Sessel oder Stuhl mit vereinfachter Mechanik zu schaffen.

Gemäß der Erfindung wird dieser Zweck ausgehend von einem Sessel oder Stuhl der eingangs genannten Art in der Weise erfüllt, daß die Torsionsfedereinheit als das Gelenk angeordnet ist und der Bewegungsdämpfer als, einziges, weiteres Zwischenglied neben der Konsole eingesetzt und im Abstand von der Torsionsfedereinheit an der Trageinrichtung sowie an der Konsole angelenkt ist und ein hydraulischer Bewegungsdämpfer mit Verriegelung ist.

Die Zahl der beweglichen Teile wie auch der Gelenke ist damit auf drei vermindert.

Den vollen möglichen Vorteil erreicht die Erfindung aber in der Ausgestaltung, daß die Torsionsfedereinheit, obwohl räumlich zwischen dem Sitz und der Lehne angeordnet, unmittelbar die Trageinrichtung mit der Konsole verbindet.

Die gesamte über der Säule befindliche Mechanik bildet dann eine fertige Einheit aus den nur drei beweglich verbundenen Teilen, der Trageinrichtung, der Konsole und dem Bewegungsdämpfer; der Sitz kommt auf die Trageinrichtung und die Lehne auf die Konsole.

Die Zahl der beweglichen Teile ist damit vermindert.

Den vollen möglichen Vorteil erreicht die Erfindung aber in der Ausgestaltung, daß die Torsionsfedereinheit, obwohl räumlich zwischen dem Sitz und der Lehne angeordnet, unmittelbar die Trageinrichtung mit der Konsole verbindet.

Die gesamte über der Säule befindliche Mechanik bildet dann eine Einheit aus nur drei beweglich verbundenen Teilen, der Trageinrichtung, der Konsole und dem Bewegungsdämpfer.

Nach einer zweckmäßigen Ausgestaltung der Erfindung ist der hydraulische Bewegungsdämpfer mit seiner Kolbenstange an der Trageinrichtung, vorzugsweise in einem zweischenkligen Lagerbock, angelenkt, und er weist einen aus der Kolbenstange herausragenden Dorn auf, durch dessen Eindrücken der Bewegungsdämpfer entriegelt ist; dazu ist unter dem Sitz eine Einrichtung zum Eindrücken des Dornes mit einem nahe einem Seitenrand des Sitzes angeordneten Handhebel angeordnet.

Die hier vorgesehene Anordnung des Bewegungsdämpfers bringt den Dorn bereits unter einen vorderen Bereich des Sitzes, wo die Einrichtung zum Eindrücken des Dornes von der in einer bequemen Stellung an der Seite zufassenden Hand aus keinen großen Abstand zu überbrücken braucht und einfach ausgeführt sein kann.

Als besonders einfache und zweckmäßige Ausführung dieser Einrichtung wird vorgeschlagen, daß sie aus einer mit dem Handhebel versehenen Welle besteht, auf der eine Nocke zum Eindrücken des Dornes sitzt und die vorzugsweise ebenfalls in dem zweischenkligen Lagerbock gelagert ist.

Als besonders vorteilhafte weitere Maßnahme wird dazu vorgeschlagen, daß zwischen der Nocke und dem Dorn eine Blattfeder angeordnet ist und die Nocke eine Anlagefläche für die Blattfeder derart aufweist, daß die Blattfeder durch Druck auf diese Anlagefläche den Handhebel in Ausgangsstellung hält, bei der der Dorn seine den Bewegungsdämpfer verriegelnde, freie Endstellung hat, und daß die Nocke eine weitere, gewölbte Anlagefläche für die Blattfeder aufweist, mit der die Nocke die Blattfeder weiter spannt und den Dorn über die Blattfeder in seine den Bewegungsdämpfer entriegelnde, eingedrückte Stellung drückt.

Die Blattfeder übt eine Mehrfachfunktion aus. Sie sichert zunächst die normale Verriegelungsstellung. Dabei definiert sie aber gleich zusammen mit der erstgenannten Anlagefläche der Nocke die Ausgangsstellung des Drehhebels, ohne daß dafür, wie gewöhnlich, ein Anschlag o.dgl. nötig wäre. Durch ihre Anordnung zwischen der Nocke und dem Dorn wirken auf diesen nur Axialkräfte ein; alle von der Nocke ausgeübten Querkräfte und Reibungskräfte werden von der Feder aufgenommen. Die Nocke kann deshalb auch eine Gestaltung haben, die sonst nicht möglich wäre.
Die vorgeschlagene Einrichtung zum Eindrücken des Dornes ist hier besonders förderlich, könnte aber auch an einem anderen Mechanismus mit Vorteil eingesetzt werden.

Die genannte weitere, gewölbte Anlagefläche ist vorzugsweise konzentrisch zur Welle gewölbt, so daß nach der einmal erreichten Eindrückstellung des Dornes genau diese auch bei weiteren Schwenken des Handhebels erhalten bleibt und nicht etwa eine Klemmung erzeugt wird. Zugleich bleibt damit aber auch bei Loslassen des Handhebels die Eindrückstellung des Dornes erhalten. Daß heißt, die Lehne bleibt beweglich.

In der Regel wird der Stuhl oder Sessel in an sich bekannter Weise höhenverstellbar sein mittels einer in seiner Säule angeordneten Gasfeder, an deren oberem Ende ein Dorn herausragt, durch dessen Eindrücken die Gasfeder entriegelbar ist, und unter dem Sitz eine Einrichtung zum Eindrücken des Dornes mit einem nahe einem Seitenrand des Sitzes angeordneten Handhebel aufweisen.

Für diese letztgenannte Einrichtung wird vorgeschlagen, daß sie eine mit dem letztgenannten Handhebel versehene Welle aufweist, auf der zwei einen gestreckten Winkel bildende Nocken sitzen, mittels deren einer ein zweiarmiger Hebel verstellbar ist, durch den der Dorn der Gasfeder eindrückbar ist.

Die ganze Einrichtung dient der Erfindungsaufgabe, indem sie gleichfalls äußerst einfach aus nur zwei Teilen besteht, wäre aber auch sonst mit Vorteil anwendbar.

Der zweiarmige Hebel besteht zweckmäßigerweise aus einer gewinkelten Stange, die mit dem einen Winkelschenkel gelagert ist, vorzugsweise in einer Kröpfung der Trageinrichtung, und deren anderer Winkelschenkel den einen Hebelarm bildet, sowie aus einem an dem ersteren Winkelschenkel befestigten, den Dorn der Gasfeder überdeckenden Blech, das den anderen Hebelarm bildet.

Die Zeichnung gibt ein Ausführungsbeispiel der Erfindung wieder.
- Fig. 1: zeigt einen Bürostuhl in senkrechtem Schnitt, gesehen von der einen Seite,
- Fig. 2: zeigt den Bürostuhl in senkrechtem Schnitt, gesehen von der anderen Seite,
- Fig. 3: zeigt den Bürostuhl in Rückansicht,
- Fig. 4: zeigt den Bürostuhl in Draufsicht und
- Fig. 5: zeigt einen Ausschnitt aus Fig. 4 in größerem Maßstab.

Ein Fuß und ein unterer Säulenteil sind jeweils weggelassen, in Fig. 3 ferner ein oberer Lehnenabschnitt; in Fig. 4 sind Abschnitte des Sitzes weggebrochen.

Auf einem oberen Teleskopglied 1 der Stuhlsäule ist eine Trageinrichtung 2 für einen Sitz 3 und eine Lehne 4 starr befestigt.

Die Trageinrichtung 2 besteht aus einer über ein kurzes U-Profil 5 mit dem Teleskopglied 1 verbundenen gekröpften und seitlich abgekanteten Blechplatte 6. Das U-Profil 5 liegt mit seinem Rücken 7 (Fig. 2) an der Stirnseite des Teleskopglieds 1 und mit den Kanten seiner Schenkel am Boden 8 der Kröpfung der Blechplatte 6. In fluchteten Ausnehmungen des Rückens 7 und des Bodens 8 sitzt ein Hohlkonus 9. Eine Seitenwand 10 der Kröpfung ist außer in Fig. 2 in Fig. 1 zu erkennen, dort auch eine der beiden Abkantungen 11 der Blechplatte 6. In der Draufsicht nach Fig. 4 erscheinen beide schräge Seitenwände 10 sowie der Boden 8 der Kröpfung. Alles dies ist Schweißkonstruktion.

In den Hohlkonus 9 ragt mit einem entsprechenden Konus eine im unteren Teleskopglied der Säule abgestützte Gasfeder 12, die alles trägt.

Durch eine Torsionsfedereinheit 13 bekannter Art ist eine Konsole 14 der Lehne 4 mit der Blechplatte 6 gelenkig verbunden. Fig. 4 läßt die Schweißverbindungen einerseits mit der Blechplatte 6 bei 15 und andererseits mit der Konsole 14 bei 16 erkennen. Ferner zeigt Fig. 4 die Drehmomentabstützung der Torsionsfedereinheit 13 über einen Hebel 17 gegen einen Vorsprung 18 an der Blechplatte 6; nicht zu sehen ist das Ende des Hebels 17, wo eine mit einem Schraubgriff 19 versehene Stiftschraube ein an dem Hebel 17 angebrachtes Gewinde durchsetzt und mit ihrem Ende an dem Vorsprung 18 anliegt. Der Torsionsstab 41 selbst ist, wie Fig. 1 und 2 zeigen, viergeteilt; er hat daher eine vergleichweise weiche Kennlinie. Seine Vorspannung, die die Konsole 14 nach oben und vorne zu schwenken sucht, läßt sich mit der Stiftschraube 20 einstellen.

In Fig. 5 ist die Torsionsfedereinheit 13 weiter im einzelnen dargestellt:
Zwei Hülsen 51 sind bei 15 mit der Blechplatte 6 verschweißt, eine Hülse 52 ist bei 16 mit der Konsole 14 verschweißt. Durch die fluchtenden Hülsen 51 und 52 hindurch erstrecken sich zwei, wiederum miteinander fluchtende, Rohre 53 und 54. Sie bilden als Gelenkachse zusammen mit den Hülsen 51 und 52 ein Gelenk.

Die äußeren Enden der Rohre 53 und 54 sind durch den Torsionsstab 21 miteinander verbunden. Das Rohr 53 ist über den Hebel 17 an dem Vorsprung 18 der Blechplatte 6 abgestützt. Die Kraftübertragung vollzieht sich von dem Rohr 53 weiter über den Torsionsstab 21 und das Rohr 54 auf die bei 55 mit dem Rohr 54 verschweißte Hülse 52 und somit in die Konsole 14.

Die durch die Vorspannung erzeugte Kraft wird gehalten durch einen bei 22 an der Konsole 14 und bei 23 an der Trageinrichtung 2 angelenkten, verriegelbaren hydraulischen Bewegungsdämpfer 24. Die gelenkige Verbindung mit der Trageinrichtung 2 besteht im einzelnen aus einem an der Blechplatte 6 befestigten zweischenkligen Lagerbock 25, in dessen beide Schenkel nicht gezeichnete Achsstummel eines Kopfes 26 der Kolbenstange 27 des hydraulischen Bewegungsdämpfers 24 gelenkig gelagert sind. Die Verbindung mit der Konsole 14 und darüberhinaus der Aufbau der Konsole 14 sind in Fig. 3 näher zu erkennen. Die Konsole 14 besteht aus einem leicht gewinkelten Grundblech 28 und drei an diesem angeschweißten abstehenden Konsolblechen 29, die durch eine Querstange 30 miteinander verbunden sind. Die Querstange 30 durchsetzt eine Öse 31 des Bewegungsdämpfers 24.

Auf der Blechplatte 6 und dem Grundblech 28 sind geformte Sperrholzplatten 32 bzw. 33 befestigt, die zusammen mit Polsterauflagen 34 bzw. 35 den Sitz 3 bzw. die Lehne 4 bilden. Die Torsionsfedereinheit 13 ragt mit ihrem Querschnitt verhältnismäßig weit über die Blechplatte 6 und die Konsole 14 nach oben heraus und liegt so weitgehend zwischen den Sperrholzplatten 32 und 33. Die Sperrholzplatte 33 kann also gegenüber der Sperrholzplatte 32 in verschiedene Winkelstellungen gebracht werden, ohne daß sich zwischen ihnen ein Spalt bzw. Anstoß ergibt.Sitz und Lehne wirken so zusammen als eine Schale.

Zum Verstellen der Lehne 3 nach hinten oder vorn dient folgende Einrichtung:
Eine in dem zweischenkligen Lagerbock 25 gelagerte Welle 36 erstreckt sich bis nahe an den Seitenrand des Sitzes und ist hier mit einem Handhebel 37 versehen. Zwischen den beiden Schenkeln des Lagerbocks sitzt auf der Welle 36 eine Nocke 38. Diese weist eine ebene Anlagefläche 39 und im Anschluß an diese eine konzentrisch zur Welle 36 gewölbte Anlagefläche 40 für eine an der Blechplatte 6 befestigte, gebogene Blattfeder 41 auf. Ein Verschwenken des Handhebels aus der gezeichneten Ausgangsstellung heraus, gleich in welcher Richtung, spannt die Blattfeder 41 weiter an, d.h. der Handhebel 37 und zugleich die Nocke 38 sind durch die Blattfeder 41 in der Ausgangsstellung gehalten. Durch Verschwenken des Handhebels 37 nach unten wird die Blattfeder 41 zurückgedrückt; schließlich liegt die gewölbte Anlagefläche 40 an der Blattfeder 41 an. Bei dem Zurückweichen drückt die Blattfeder 41 einen aus dem Kopf 26 der Kolbenstange 27 herausragenden Dorn 42 in den Kopf 26 ein, womit der hydraulische Bewegungsdämpfer 24 entriegelt und die Lehne 4 verschwenkbar wird.

Mittels folgender Einrichtung ist der Sitz 3 einschließlich der Lehne 4 höhenverstellbar:
In Flucht mit der Welle 36 erstreckt sich von dem anderen Seitenrand des Sitzes eine dort mit einem Handhebel 43 versehene Welle 44 zu einem zweischenkligen Bock 45, in dem sie gelagert ist. Zwischen den Schenkeln des Bockes 45 ist an die Welle 44 ein Plättchen 46 angeschweißt, womit auf einfache Weise zwei einen gestreckten Winkel bildenden Nocken geschaffen sind.

Auf dem Plättchen 46 liegt eine Stange 47, die mit einem abgewinkelten Abschnitt 48 in den Seitenwänden 10 der erwähnten Kröpfung der Blechplatte 6 gelagert ist. Innerhalb der Kröpfung ist ein Blech 49 an den Abschnitt 48 angeschweißt, das auf einem aus der Gasfeder 12 herausragenden Dorn 50 liegt.

Wird der Handhebel 43 verschwenkt, so hebt das Plättchen 46 die Stange 47. Damit wird das Blech 49 nach unten geschwenkt und von ihm der Dorn 50 eingedrückt. In dieser Stellung des Dornes ist die Gasfeder 12 entriegelt und der Sitz 3 zusammen mit der Lehne 4 auf- und abbeweglich.

## Patentansprüche

1. Sessel oder Stuhl, insbesondere Bürosessel oder -stuhl, bei dem an einer mit einem Fuß versehenen Säule (1) eine Trageinrichtung (2;5-11) für einen Sitz (3) und eine Lehne (4) starr befestigt ist, die mit dem, unmittelbar starr auf der Trageinrichtung (2) angeordneten, Sitz (3) über ein räumlich zwischen dem Sitz (3) und der Lehne (4) angeordnetes Gelenk (13) verbunden und ferner von der Trageinrichtung (2) aus über Zwischenglieder (24;14), deren letztes eine starr am unteren Ende der Lehne (4) angeordnete Konsole (14) ist, derart gestützt ist, daß sie gegen die Kraft einer Torsionsfedereinheit (13) nach hinten verschwenkbar und in verschiedenen Stellungen arretierbar ist, wobei zwischen der Trageinrichtung (2) und einem bei Verschwenkung der Lehne (4) sich gegenüber der Trageinrichtung (2) bewegenden Glied (14) ein Bewegungsdämpfer (24) angeordnet ist,
dadurch gekennzeichnet,
daß die Torsionsfedereinheit (13) als das Gelenk angeordnet ist und der Bewegungsdämpfer (24) als, einziges, weiteres Zwischenglied neben der Konsole eingesetzt und in Abstand von der Torsionsfedereinheit (13) an der Trageinrichtung (2) sowie an der Konsole (14) angelenkt (23;22) ist und ein hydraulischer Bewegungsdämpfer (24) mit Verriegelung ist.

2. Sessel oder Stuhl nach Anspruch 1,
dadurch gekennzeichnet,
daß die Torsionsfedereinheit (13) unmittelbar die Trageinrichtung (2) mit der Konsole (14) verbindet.

3. Sessel oder Stuhl nach Anspruch 1 oder 2,
dadurch gekennzeichnet,
daß der hydraulische Bewegungsdämpfer (24) mit seiner Kolbenstange (26, 27) an der Trageinrichtung (2), vorzugsweise in einem zweischenkligen Lagerbock (3), angelenkt ist und einen aus der Kolbenstange (26, 27) herausragenden Dorn (42) aufweist, durch dessen Eindrücken der Bewegungsdämpfer (24) entriegelbar ist, und daß unter dem Sitz (3) eine Einrichtung (36-41) zum Eindrücken des Dornes (42) mit einem nahe einem Seitenrand des Sitzes (3) angeordneten Handhebel (37) angeordnet ist.

4. Sessel oder Stuhl nach Anspruch 3,
dadurch gekennzeichnet,
daß die genannte Einrichtung (36-41) aus einer mit dem Handhebel (37) versehenen Welle (36) besteht, auf der eine Nocke (38) zum Eindrücken des Dorns (42) sitzt und die vorzugsweise ebenfalls in dem zweischenkligen Lagerbock (25) gelagert ist.

5. Sessel oder Stuhl nach Anspruch 4,
dadurch gekennzeichnet,
daß zwischen der Nocke (38) und dem Dorn (42) eine Blattfeder (41) angeordnet ist und die Nocke (38) eine Anlagefläche (39) für die Blattfeder (41) derart aufweist, daß die Blattfeder (41) durch Druck auf diese Anlagefläche (39) den Handhebel (37) in Ausgangsstellung hält, bei der der Dorn (42) seine den Bewegungsdämpfer (24) verriegelnde, freie Endstellung hat.

6. Sessel oder Stuhl nach Anspruch 5,
dadurch gekennzeichnet,
daß die Nocke (38) eine weitere, gewölbte Anlagefläche (40) für die Blattfeder (41) aufweist, mit der die Nocke (38) die Blattfeder (41) weiter spannt und den Dorn (42) über die Blattfeder (41) in seine den Bewegungsdämpfer (24) entriegelnde, eingedrückte Stellung drückt.

7. Sessel oder Stuhl nach einem der Ansprüche 1 bis 6,
der höhenverstellbar ist mittels einer in seiner Säule (1) angeordneten Gasfeder (12), an deren oberem Ende ein Dorn (50) herausragt, durch dessen Eindrücken die Gasfeder (12) entriegelbar ist, und der unter dem Sitz (3) eine Einrichtung (43-49) zum Eindrücken des Dornes (50) mit einem nahe einem Seitenrand des Sitzes (3) angeordneten Handhebel (43) aufweist,
dadurch gekennzeichnet,
daß die letztgenannte Einrichtung (43 - 49) eine mit dem letztgenannten Handhebel (43) versehene Welle (44) aufweist, auf der zwei einen gestreckten Winkel bildende Nocken (49) sitzen, mittels deren einer ein ein zweiarmiger Hebel (47-49) verstellbar ist, durch den der Dorn (50) der Gasfeder (12) eindrückbar ist.

8. Sessel oder Stuhl nach Anspruch 7,
dadurch gekennzeichnet,
daß der zweiarmige Hebel (47-49) aus einer gewinkelten Stange (47) besteht, die mit dem einen Winkelschenkel (48) gelagert ist, vorzugsweise in einer Kröpfung der Trageinrichtung (2), und deren anderer Winkelschenkel (49) den einen Hebelarm bildet, sowie aus einem an dem ersteren Winkelschenkel (48) befestigten, den Dorn (50) der Gasfeder (12) überdeckenden Blech (49), das den anderen Hebelarm (49) bildet.

## Claims

1. A chair, especially an office chair, in which a supporting arrangement (2; 5 - 11) for a set (3) and a backrest (4) is rigidly connected to a column (1) provided with a foot, the supporting arrangement (2) being rigidly connected directly to the seat (3) and the seat being via an articulation (13) disposed spatially between the seat (3) and the backrest(4) connected to the backrest, which backrest more-over being supported by the supporting arrangement (2) via intermediate members (24;14) , the latter of which is a bracket (14) rigidly connected to the lower end of the backrest (4), in such a manner that the latter can be tilted rearwardly against the force of a torsion bar unit (13) and can be retained in various positions, a motion damper (24) being disposed between the supporting arrangement (2) and a member (14) moving with the tilting of the backrest (4) with respect to the supporting arrangement (2),
**characterised in that** the torsion bar unit (13) is disposed as the articulation and the motion damper (24) is disposed as a single, further intermediate member except to the bracket and is coupled (23; 22) at a distance from the torsion bar unit (13) to the supporting arrangement (2) and also to the bracket (14) and is a hydraulic motion damper (24) having a locking mechanism.

2. A chair according to Claim 1,
**characterised in that** the torsion bar unit (13) connects the supporting arrangement (2) directly with the bracket (14).

3. A chair according to Claim 1 or 2,
**characterised in that** the hydraulic motion damper (24) is coupled with its connecting rod (26, 27) to the supporting arrangement (2), preferably in a two-sided pillow block (3), and comprises a thorn (42) protruding from the connecting rod (26, 27), by the insertion of which the motion damper (24) can be released,
**and in that** beneath the seat (3) is disposed a mechanism (36 - 41) for the insertion of the spindle (42) with a hand lever (37) disposed close to a side edge of the seat (3).

4. A chair according to Claim 3,
**characterised in tha**t said mechanism (36 - 41) consists of a shaft (36) provided with the hand lever (37), on which a cam (38) for the insertion of the thorn (42) is seated and which is also preferably rested in the two-sided pillow block (25).

5. A chair according to Claim 4,
**characterised in that** between the cam (38) and the thorn (42) is disposed a leaf spring (41) and the cam (38) comprises a bearing surface (39) for the leaf spring (41) so that the leaf spring (41) retains the hand lever (37) by pressure on this bearing surface (39) in the initial position, in which the thorn (42) has its free final position locking the motion damper (24).

6. A chair according to Claim 5,
**characterised in that** the cam (38) comprises a further, curved bearing surface (40) for the leaf spring (41), with which the cam (38) further tensions the leaf spring (41) and forces the thorn (42) via the leaf spring (41) into its inserted position which releases the motion damper (24).

7. A chair according to one of Claims 1 to 6, which is vertically adjustable by means of a pneumatic spring (12) disposed in its column (1), at the upper end of which a thorn (50) protrudes, by the insertion of which the pneumatic spring (12) can be released, and which beneath the seat (3) comprises a mechanism (43 - 49) for the insertion of the spindle (50) with a hand lever (43) disposed close to the side edge of the seat (3),
**characterised in that** the mechanism (43 - 49) just mentioned comprises a shaft (44) provided with the hand lever (43) just mentioned, on which shaft two cams (49) forming an angle of 180° are seated, by means of one of said cams a two-armed lever (47 - 49) can be adjusted, by which the thorn (50) of the pneumatic spring (12) can be inserted.

8. A chair according to Claim 7,
**characterised in that** the two-armed lever (47 - 49) consists of an angled bar (47), which is rested with the one angled leg (48) preferably in a double right-angle bend of the supporting arrangement (2), and the other angled leg (49) of which forms the one lever arm, and also of a sheet (49) attached to the first angled leg (48) and overlapping the thorn (50) of the pneumatic spring (12), said sheet forming the other lever arm (49).

## Revendications

1. Chaise, en particulier chaise de bureau, laquelle comporte un dispositif de support (2;5-11) pour un siège (3) et un dossier (4), qui est fixé de manière immobile sur une colonne (1) pourvue d'un pied, ledit dossier étant relié au siège (3), qui est disposé directement et de manière immobile sur le dispositif de support (2), via une articulation (13) disposée dans l'espace entre le siège (3) et le dossier (4) et qui est en outre soutenu, à partir du dispositif de support (2) par des éléments intermédiaires (24;14), dont le dernier est une poutre en porte-à-faux (14) disposée de manière immobile à l'extrémité inférieure du dossier (4), de telle manière que ledit dossier peut être pivoté vers l'arrière en allant contre la force d'une unité de ressort à torsion (13) et qu'il peut être bloqué en différentes positions, un amortisseur de mouvement (24) étant disposé entre le dispositif de support (2) et l'élément (14) se déplaçant lors du pivotement du dossier par rapport au dispositif de support (2), caractérisé en ce que l'unité de ressort à torsion (13) est disposée comme articulation et que l'amortisseur de mouvement (24) est utilisé comme seul autre élément intermédiaire en plus de la poutre en porte-à-faux et attaché en s'articulant (23;22), à une certaine distance de l'unité de ressort à torsion (13), au dispositif de support (2) ainsi qu'à la poutre en porte-à-faux (14) et en ce qu'il consiste en un amortisseur de mouvement (24) hydraulique avec verrouillage.

2. Chaise selon la revendication 1, caractérisée en ce que l'unité de ressort par torsion (13) relie directement l'unité de support (2) à la poutre en porte-à-faux (14).

3. Chaise selon la revendication 1 ou 2, caractérisée en ce que la tige du piston (26,27) de l'amortisseur hydraulique (24) est attachée en s'articulant au dispositif de support (2), de préférence à une patte d'appui (25) en deux éléments, et en ce qu'elle présente une broche (42) qui fait saillie hors de la tige du piston (26,27) et qui permet, lorsqu'on l'abaisse, de débloquer l'amortisseur de mouvement (24) et en ce qu'on a disposé sous le siège (3) un dispositif (36-41) comportant un levier à main (37) disposé près du bord du siège (3) pour abaisser la broche (42).

4. Chaise selon la revendication 3, caractérisée en ce que le dispositif mentionné (36-41) est constitué par un arbre (36) pourvu d'un levier à main (37) sur lequel est placée une came (38) pour abaisser la broche (42) et qui est de préférence également logé dans la patte d'appui (25) à deux éléments.

5. Chaise selon la revendication 4, caractérisée en ce qu'un ressort à lames (41) est disposé entre la came (38) et la broche (42) et en ce que la came (38) présente une surface d'appui (39) pour le ressort à lames (41) de telle manière que le ressort à lames (41) maintienne le levier à main (37) dans la position de départ par pression sur cette surface d'appui (39) grâce à laquelle la broche (42) est dans sa position extrême libre verrouillant l'amortisseur de mouvement (24).

6. Chaise selon la revendication 5, caractérisée en ce que la came (38) présente une autre surface d'appui (40) courbée pour le ressort à lames (41) laquelle permet à la came (38) de tendre plus le ressort à lames (41) et d'abaisser la broche (42), via le ressort à lame (41), dans sa position abaissée, débloquant l'amortisseur de mouvement (24).

7. Chaise selon l'une quelconque des revendications 1 à 6 pouvant être réglée en hauteur au moyen d'un amortisseur pneumatique (12) disposé dans sa colonne (1), comportant en son extrémité supérieure une broche (50) en saillie qui, lorsqu'on l'abaisse, débloque le ressort pneumatique (12) et qui présente, sous le siège (3), un dispositif (43-49) pour abaisser la broche (50) au moyen d'un levier à main (43) disposé à côté du bord du siège (3), caractérisée en ce que le dispositif (43-49) mentionné présente un arbre (44) pourvu d'un levier à main (43) et comportant deux cames (49) formant un angle plan qui permettent de déplacer un levier à deux bras (47-49) grâce auquel la broche (50) de l'amortisseur pneumatique (12) peut être abaissée.

8. Chaise selon la revendication 7, caractérisée en ce que le levier (47-49) à deux bras est constitué par une tige (47) pliée qui est fixée avec un côté de l'angle (48), de préférence dans un coude du dispositif de support (2), et dont l'autre côté de l'angle (49) forme un bras de levier, ainsi que par une tôle (49) qui forme l'autre bras de levier (49), qui est fixée à la première branche de l'angle (48) et qui recouvre la broche (50) du ressort pneumatique (12).
